# EUROPÄISCHE PATENTSCHRIFT

(11) **EP 3 407 365 B1**
(45) Veröffentlichungstag und Bekanntmachung des Hinweises auf die Patenterteilung: **29.09.2021**
(21) Anmeldenummer: 18168194.1
(22) Anmeldetag: 19.04.2018
(51) Int. Cl.: H01F 7/18

(54) **SCHALTUNGSANORDNUNG ZUM BETÄTIGEN EINER MEHRZAHL VON ELEKTROMAGNETISCHEN LINEARAKTOREN**
SWITCHING ARRANGEMENT FOR ACTUATING A NUMBER OF ELECTROMAGNETIC LINEAR ACTUATORS
AGENCEMENT DE CIRCUIT PERMETTANT D'ACTIONNER UNE PLURALITÉS D'ACTIONNEURS LINÉAIRES ÉLECTROMAGNÉTIQUES

(30) Priorität: 22.05.2017 DE 202017002695 U
(43) Veröffentlichungstag der Anmeldung: 28.11.2018
(73) Patentinhaber: Astra Gesellschaft Für Asset Management MbH&Co. Kg, 30890 Barsinghausen (DE)
(72) Erfinder: Stobbe, Anatoli, 30890 Barsinghausen (DE)
(74) Vertreter: Patentanwälte Thömen & Körner

(56) Entgegenhaltungen:
- DE-A1- 3 438 215
- DE-A1- 3 921 308
- DE-A1- 10 251 034

## Beschreibung

Die Erfindung betrifft ein Verfahren zum Betätigen einer Mehrzahl von elektromagnetischen Linearaktoren nach dem Oberbegriff des Anspruchs 1 und eine Schaltungsanordnung zur Durchführung des Verfahrens nach Anspruch 1.

Elektromagnetische Linearaktoren werden unter anderem eingesetzt, um in einem Schlüsselmanagementsystem Schlüsselstecker freizugeben, die zuvor in einer Aufnahmevorrichtung durch Einrasten fixiert wurden. Schlüsselmanagementsysteme können je nach Anwendungsart und -größe eine Vielzahl von Schlüsseln verwalten, die normalerweise von Benutzern einzeln oder nur in einstelliger Stückzahl entnommen werden. Eine von einer Steuervorrichtung nach Prüfung einer persönlichen Berechtigung erteilte Freigabe einzelner Schlüssel bewirkt, dass mittels einer Schaltungsanordnung zum Betätigen von elektromagnetischen Linearaktoren, die Anker der den freizugebenden Schlüsseln zugeordneten Linearaktoren anziehen und vorübergehend halten, bis die Schlüsselstecker mit den daran befestigten Schlüsseln aus den Aufnahmevorrichtungen entfernt sind. Aus wirtschaftlichen Gründen ist die Energieversorgung der Schaltungsanordnung und der elektromagnetischen Linearaktoren auf eine geringe Anzahl gleichzeitiger Betätigungsvorgänge beschränkt.

In Notfällen ergibt sich somit das Problem, dass eine gleichzeitige Freigabe einer Vielzahl oder aller Schlüssel scheitern würde, wenn die Energieversorgung hierfür nicht ausgelegt ist.

Bekannt sind Linearaktoren mit zwei Magnetspulen, von denen die eine während des Anzugs des Ankers bestromt wird und die andere während des Haltens des angezogenen Ankers bestromt wird.

Ferner ist aus der DE 102 51 034 A1 eine Anordnung zum ansteuerbaren Versorgen von Magnetventilen bekannt, die eine zweistufige Spannungsversorgung für die Magnetventile umfasst. Von einer Anzugsspannungsquelle wird eine Anzugsspannung und von einer Haltespannungsquelle eine Halterspannung bereitgestellt. Die Anzugspannung ist dabei größer als die Haltespannung. Weiterhin können mehrere Magnetventile zu einer Magnetventilgruppe zusammengefasst sein, die gemeinsam mit der Anzugsspannungsquelle verbunden werden.

Außerdem ist aus der DE 39 21 308 A1 eine Versorgungsschaltung für den Betrieb eines elektromagnetischen Verbrauchers, hier eines Magnetventil bekannt, bei der zum Anziehen des Magnetventils die von einem Generator gelieferte Spannung zugeführt wird und zum Halten des Magnetventils die von einer Batterie stammende geringere Spannung verwendet wird.

Der Erfindung liegt die Aufgabe zugrunde, ein Verfahren zum Betätigen einer Mehrzahl von elektromagnetischen Linearaktoren anzugeben, mit dem mittels der verfügbaren Energiequelle eine größere Anzahl Linearaktoren in einen Haltezustand überführt werden können und anschließend in diesem Haltezustand verharren können, als mittels der verfügbaren Energie gleichzeitig aus einem Ruhezustand betätigbar sind, und eine Schaltungsanordnung zur Durchführung des Verfahrens zu schaffen.

Diese Aufgabe wird bei einem Verfahren zum Betätigen einer Mehrzahl von elektromagnetischen Linearaktoren nach dem Oberbegriff des Anspruchs 1 durch die Merkmale dieses Anspruchs und bei einer Schaltungsanordnung zur Durchführung des Verfahrens durch die Merkmale der Ansprüche 2 bis 5 gelöst.

Weiterbildungen und vorteilhafte Ausgestaltungen ergeben sich aus den Unteransprüchen.

Mit dem erfindungsgemäßen Verfahren werden von den insgesamt zu betätigenden Linearaktoren nur kleinere Gruppen gleichzeitig mit der zum Anziehen der

Anker benötigten Energie für eine Zeitdauer versorgt, bis der Anziehvorgang ausgeführt ist, und anschließend nach dem Anziehen im sich daran anschließenden Haltezustand nur noch mit der zum Halten nötigen, aber im Vergleich zum Anziehen geringeren Energie versorgt. Sobald der Haltezustand erreicht ist, wird eine weitere Gruppe gleichzeitig wiederum für die Zeitdauer mit der zum Anziehen benötigten Energie versorgt, bis der Anziehvorgang ausgeführt ist, und im sich daran anschließenden Haltezustand ebenfalls mit der zum Halten nötigen im Vergleich zum Anziehen geringeren Energie versorgt. Auf diese Weise gelingt es, nacheinander eine größere Anzahl Linearaktoren in den Haltezustand zu überführen und zu halten als mit der zur Verfügung stehenden Energie gleichzeitig zu betätigen, d. h. mit der zum Anziehen der Anker benötigten Energie zu versorgen, damit die Anker vom Ruhezustand in den angezogenen Zustand gelangen können. Die Energiequelle muss also nur so groß bemessen werden, dass sie die zum gleichzeitigen Halten aller benötigten Linearaktoren erforderliche Energie zuzüglich der zum Anziehen der letzten Gruppe von Linearaktoren erhöhten Energie liefern kann. In der Praxis lässt sich so erreichen, dass die Energiequelle etwa um den Faktor acht bis zehn kleiner dimensioniert werden kann, als zum gleichzeitigen Betätigen aller benötigten Linearaktoren sonst erforderlich wäre. Dieser Vorteil wird zwar dadurch erkauft, dass durch das gruppenweise Betätigen der Linearaktoren eine Zeitspanne verstreicht, bis sich alle Linearaktoren im Haltezustand befinden, für den eingangs beschriebenen Anwendungsfall des Schlüsselmanagements ist dies aber ausreichend.

Zur Bereitstellung der unterschiedlichen Ströme für die Erzeugung der unterschiedlichen magnetischen Felder einerseits zum Anziehen und andererseits zum Halten der Anker dienen zwei Arten von Spannungsquellen, nämlich eine Anzugsspannungsquelle und eine Haltespannungsquelle. Die Höhe der unterschiedlichen Spannungen ergibt sich aus dem Innenwiderstand der Magnetspulen, eventuellen Serienwiderständen und den zum Anziehen und zum Halten der Anker benötigten Strömen der Magnetspulen.

Die Spannungsquellen werden mittels einer Steuervorrichtung über zeitgesteuerte Multiplexschalter auf die Magnetspulen aufgeschaltet. Dazu werden die Magnetspulen für einen Betätigungszyklus gruppenweise einmalig mit der Anzugsspannungsquelle verbunden und nach Trennung von der Anzugsspannungsquelle für die Dauer des Haltens der Anker gemeinsam mit der Haltespannungsquelle verbunden und bleiben auch für die Dauer des Haltens der Anker mit der Haltespannungsquelle verbunden. Zum Abfallen der Anker werden die Magnetspulen dann wieder von der Haltespannungsquelle getrennt.

Vorzugsweise bestehen die Multiplexschalter aus einer ersten Anordnung aus Schaltern, mit denen die Magnetspulen mit der Haltespannungsquelle verbindbar sind, und aus einer zweiten Anordnung aus Schaltern, mit denen die Magnetspulen mit der Anzugspannungsquelle verbindbar sind.

Durch die Aufteilung der Multiplexschalter auf zwei Anordnungen von Schaltern kann die Anzugsspannungsquelle individuell auf eine von der Steuervorrichtung vorgegebene Anzahl von Magnetspulen aufgeschaltet und von diesen wieder getrennt werden, sobald die Anker angezogen haben. Danach können mehrere Magnetspulen oder Gruppen von Magnetspulen im angezogenen Zustand der Anker von der Haltespannungsquelle mit Haltestrom versorgt werden, während weitere Magnetspulen, deren Anker noch nicht angezogen sind, durch vorübergehendes Aufschalten der Anzugsspannungsquelle betätigt werden. Weiterhin lassen sich diejenigen Magnetspulen auswählen, die für eine Betätigung vorgesehen sind und andere Magnetspulen mit angezogenem und gehaltenem Anker individuell von der Haltespannungsquelle abschalten.

Die Haltespannungsquelle kann über Dioden mit den Magnetspulen verbunden sein, wobei die Polarität der Dioden so gewählt ist, dass die Haltespannungsquelle von einer höheren Spannung der Anzugsspannungsquelle entkoppelt ist.

Die Haltespannungsquelle kann bereits zu einem Zeitpunkt an den Magnetspulen angeschlossen sein, während die Anzugsspannungsquelle ebenfalls an den Magnetspulen angeschlossen ist. Wenn an den Magnetspulen eine höhere Spannung anliegt, als die Haltespannungsquelle liefert, sperrt die Diode automatisch einen Stromfluss in die Haltespannungsquelle in umgekehrter Richtung zu deren Polarität und entkoppelt somit die Haltespannungsquelle von den Magnetspulen. Sobald die Anzugsspannungsquelle von den Magnetspulen getrennt wird und die Spannung an den Magnetspulen auf den Wert der Haltespannungsquelle sinkt, übernimmt die Haltespannungsquelle unterbrechungsfrei die Versorgung der Magnetspulen mit Haltestrom, ohne dass hierfür gezielt zum richtigen Zeitpunkt ein gesonderter Schalter betätigt werden müsste.

Gemäß einer Weiterbildung ist von der ersten Anordnung aus Schaltern jeder Magnetspule ein in Serie zu dieser Magnetspule angeordneter Schalter zugeordnet und von der zweiten Anordnung aus Schaltern ist ein gemeinsamer Schalter einer Gruppe von Magnetspulen zugeordnet, wobei die Gruppe Magnetspulen für sich aus parallel zueinander geschalteten Magnetspulen besteht und der gemeinsame Schalter in Serie zu dieser Gruppe von Magnetspulen angeordnet ist.

Die Beschränkung der zweiten Anordnung aus Schaltern auf einen gemeinsamen Schalter für eine Gruppe von Magnetspulen reduziert den Aufwand an Schaltern und ermöglicht eine weitere Einsparung an Bauteilen für eine eventuelle Zwischenspeicherung der Anzugsspannung beim Übergang zur Haltespannung.

In Serie zu jeder Magnetspule oder zu einer Gruppe parallelgeschalteter Magnetspulen und zur Haltespannungsquelle kann ein Widerstand und parallel zu jeder Magnetspule oder zu einer Gruppe parallelgeschalteter Magnetspulen kann eine Serienschaltung aus einem Widerstand und einem Kondensator angeordnet sein, die derart dimensioniert sind, dass sie zusammen mit der Induktivität und dem Innenwiderstand der Magnetspule oder Gruppe parallelgeschalteter Magnetspulen ein PT1-Glied für den Übergang vom Anzugsstrom zum Haltestrom der Magnetspule darstellen.

Durch die Induktivität der Magnetspulen könnte bei Umschalten von der Anzugsspannungsquelle auf die Haltespannungsquelle ein Überschwingen des zeitlichen Stromverlaufs durch die Magnetspule auftreten, das zu einem Abfallen des Ankers führt. Durch die beschriebene Anordnung und Dimensionierung der Bauelemente wird ein PT1 Glied gebildet, das den Stromfluss durch die Magnetspulen proportional mit Zeitverzögerung erster Ordnung von dem zum Anziehen des Ankers benötigten Wert bis zum Halten des Ankers benötigten Wert überführt. Der Strom verringert sich dabei ohne Überschwingen, wodurch gewährleistet ist, dass der Anker während dieses Vorganges ständig angezogen bleibt.

Nachfolgend wird die Erfindung anhand eines Ausführungsbeispiels erläutert, das in der Zeichnung dargestellt ist. Darin zeigen:
- Fig. 1: eine prinzipielle Darstellung einer Schaltungsanordnung zum Betätigen einer Mehrzahl von elektromagnetischen Linearaktoren durch Bestromen derer Magnetspulen und
- Fig. 2: eine Detaildarstellung als Einzelheit der Schaltungsanordnung nach Fig. 1 mit einer Magnetspule.

Fig. 1 zeigt eine prinzipielle Darstellung einer Schaltungsanordnung zum Betätigen einer Mehrzahl von elektromagnetischen Linearaktoren. Von den Linearaktoren sind lediglich die Magnetspulen dargestellt. Zum Betätigen eines Linearaktors wird deren Magnetspule bestromt, wodurch ein magnetisches Feld erzeugt wird, das einen Anker gegen einen im Inneren der Magnetspule angeordneten Eisenkern anzieht. Da das zum Anziehen des Ankers nötige magnetische Feld größer als zum Halten des Ankers ist, kann der durch die Magnetspule fließende Strom nach dem Anziehen des Ankers reduziert werden, ohne dass der Anker wieder abfällt.

In der prinzipiellen Darstellung nach Fig. 1 sind mehrere Magnetspulen zu einer Gruppe zusammengefasst und es sind mehrere solcher Gruppen Magnetspulen vorhanden. Eine erste Gruppe umfasst Magnetspulen 11, 12, 13, 14, 15, eine zweite Gruppe umfasst Magnetspulen 21, 22, 23, 24, 25 und eine dritte Gruppe umfasst Magnetspulen 31, 32, 33, 34, 35. Die Punkte zwischen der vorletzten und letzten Magnetspule in jeder Gruppe deuten an, dass die Gruppen auch mehr als die jeweils fünf Magnetspulen umfassen können. Außerdem können auch mehr als die drei dargestellten Gruppen vorhanden sein.

Die Magnetspulen sind über Multiplexschalter mit Spannungsquellen 70; 72 verbindbar, wobei die Multiplexschalter durch eine Steuerschaltung 74 gesteuert werden. Die Multiplexschalter bestehen aus einer ersten Schalteranordnung, deren einzelne Schalter jeweils in Serie mit einer zugeordneten Magnetspule geschaltet sind, und aus einer zweiten Schalteranordnung, deren einzelne Schalter jeweils einer Gruppe von Magnetspulen zugeordnet sind und die in Serie zu dieser Gruppe angeordnet sind. Die erste Schalteranordnung der ersten Gruppe besteht aus gesteuerten Schaltern 41, 42, 43, 44, 45, die in Serie mit den Magnetspulen - entsprechend der Reihenfolge der Aufzählung der Bezugszeichen - angeordnet sind. Die erste Schalteranordnung der zweiten Gruppe besteht aus gesteuerten Schaltern 51, 52, 53, 54, 55, die in Serie mit den Magnetspulen 21, 22, 23, 24, 25 angeordnet sind und die erste Schalteranordnung der dritten Gruppe besteht aus gesteuerten Schaltern 61, 62, 63, 64, 65, die in Serie mit den Magnetspulen 31, 32, 33, 34, 35 angeordnet sind. Bei der zweiten Schalteranordnung handelt es sich um einen gesteuerten Schalter 46, der der ersten Gruppe Magnetspulen 11, 12, 13, 14, 15 gemeinsam zugeordnet ist, ferner um einen gesteuerten Schalter 56, der der zweiten Gruppe Magnetspulen 21, 22, 23, 24, 25 gemeinsam zugeordnet ist, und schließlich um einen gesteuerten Schalter 66, der der dritten Gruppe Magnetspulen 31, 32, 33, 34, 35 gemeinsam zugeordnet ist. Alle gesteuerten Schalter können als Transistoren ausgeführt sein.

Soll ein einzelner Linearaktor betätigt werden, so wird dessen Magnetspule zunächst mit einem zum Anziehen des Ankers nötigen Anzugstrom und anschließend mit einem zum Halten nötigen Haltestrom versorgt. Zum Bestromen einer einzelnen Magnetspule, zum Beispiel der Magnetspule 22, werden der Schalter 52 der ersten Schalteranordnung und der Schalter 56 der zweiten Schalteranordnung geschlossen, so dass zunächst ein zum Anziehen nötiger Strom durch die Magnetspule 22 fließt. Dieser Strom wird von einer Anzugspannungsquelle 72 geliefert, deren Spannungswert so bemessen ist, dass sich in Verbindung mit dem Innenwiderstand der Magnetspule 22 der nötige Anzugstrom ergibt. Nach dem Anziehen wird der Schalter 56 geöffnet. Durch Selbstinduktion fließt noch weiter Strom in der Magnetspule 22, der aufgrund von Verlusten aber stetig sinkt (Die bei Selbstinduktion einen geschlossenen Stromkreis bildenden ergänzenden Schaltungskomponenten sind in der Darstellung nach Fig. 1 aus Gründen der Übersichtlichkeit weggelassen und werden in Fig. 2 dargestellt und erläutert.) Sobald der Strom soweit abgesunken ist, dass sein Wert dem Haltestrom und die Spannung über der Magnetspule 22 der Haltespannung entsprechen, öffnet die Diode 57 und die Haltespannungsquelle 70 übernimmt die Versorgung der Magnetspule 22 mit Haltestrom. Der Spannungswert der Haltespannungsquelle 70 ist so bemessen, dass sich in Verbindung mit dem Innenwiderstand der Magnetspule 22 der nötige Haltestrom ergibt. Soll der Anker abfallen, so wird auch der steuerbare Schalter 52 der ersten Schalteranordnung geöffnet.

Um eine Vielzahl von Linearaktoren zu betätigen, werden deren Magnetspulen nacheinander gruppenweise mit dem zum Anziehen der Anker nötigen Strom versorgt und nach dem Anziehen der Anker auf den geringeren Haltestrom umgeschaltet. Um beispielsweise alle in Fig. 1 dargestellten Magnetspulen zu bestromen, werden die Schalter 41 bis 45 der ersten Schalteranordnung und der Schalter 46 der zweiten Schalteranordnung geschlossen. Die Magnetspulen 11 bis 15 werden nun mit Anzugstrom aus der Anzugsspannungsquelle 72 versorgt. Sobald die Anker der Magnetspulen 11 bis 15 der ersten Gruppe angezogen haben, wird der Schalter 46 der zweiten Schalteranordnung geöffnet. Die Schalter 41 bis 45 bleiben geschlossen, so dass die Magnetspulen 11 bis 15 über die Diode 47 mit Haltestrom aus der Haltespannungsquelle 70 versorgt werden. Anschließend werden die Schalter 51 bis 55 der ersten Schalteranordnung und der Schalter 56 der zweiten Schalteranordnung geschlossen. Nun werden die Magnetspulen 21 bis 25 mit Anzugstrom aus der Anzugsspannungsquelle 72 versorgt. Sobald die Magnetspulen 21 bis 25 der zweiten Gruppe angezogen haben, wird der Schalter 56 der zweiten Schalteranordnung geöffnet. Die Schalter 51 bis 55 bleiben geschlossen, so dass die Magnetspulen 21 bis 25 über die Diode 57 mit Haltestrom aus der Haltespannungsquelle 70 versorgt werden. Schließlich werden die Schalter 61 bis 65 der dritten Schalteranordnung und der Schalter 66 der zweiten Schalteranordnung geschlossen. Die Magnetspulen 31 bis 35 werden nun mit Anzugstrom aus der Anzugsspannungsquelle 72 versorgt. Sobald die Anker der Magnetspulen 31 bis 35 angezogen haben, wird der Schalter 66 der zweiten Schalteranordnung geöffnet. Die Schalter 61 bis 65 bleiben geschlossen, so dass die Magnetspulen 31 bis 35 über die Diode 67 mit Haltestrom aus der Haltespannungsquelle 70 versorgt werden.

Damit ist das Ziel erreicht, alle Linearaktoren zu betätigen und im Haltezustand zu halten. Durch die gruppenweise Auswahl der Magnetspulen muss stets nur der für eine Gruppe nötige Anzugsstrom bereitgestellt werden, während die Magnetspulen der bereits angezogenen Anker mit dem im Vergleich zum Anzugsstrom wesentlich geringeren Haltestrom auskommen.

Fig. 2 zeigt eine Detaildarstellung als Einzelheit der Schaltungsanordnung nach Fig. 1 mit einer Magnetspule. In dieser Detaildarstellung sind auch die in Fig. 1 weggelassenen Schaltungskomponenten vorhanden, die für den Übergang des Stromflusses in der Magnetspule vom Anzugsstrom zum Haltestrom sowie zum Abschalten erforderlich sind. Von den bereits in Fig. 1 dargestellten Schaltungskomponenten sind die Magnetspule 11, der Schalter 41 der ersten Schalteranordnung, der Schalter 46 der zweiten Schalteranordnung, die Haltespannungsquelle 70, die Anzugsspannungsquelle 72 und die Diode 47 dargestellt. Als ergänzende Komponenten sind ein in Serie zur Haltespannungsquelle 70 angeordneter Widerstand 16, eine parallel zur Magnetspule 11 und dem Schalter 41 angeordnete Serienschaltung aus einem Widerstand 17 und einem Kondensator 18 und eine parallel zur Magnetspule 11 angeordnete Freilaufdiode 48 vorhanden.

Bei geschlossenem Schalter 46 und damit während der Anzugsphase des Ankers wird der Kondensator 18 über den Widerstand 17 von der Anzugsspannungsquelle 72 geladen. Dieser Kondensator dient als Zwischenspeicher nach Öffnen des Schalters 46 und liefert in Verbindung mit der Selbstinduktion der Magnetspule 11 weiter Strom, der aber nach Öffnen des Schalters 46 stetig sinkt. Sobald die ebenfalls sinkende Spannung über der Magnetspule 11 den Spannungswert der Haltespannungsquelle 70 erreicht hat, öffnet die Diode 47 und versorgt die Magnetspule 11 mit Haltestrom. Der Widerstand 16 begrenzt den von der Haltespannungsquelle 70 gelieferten Haltestrom für den Fall, dass die an der Magnetspule 11 anstehende Spannung beim Übergang von der Anzugspannung zur Haltespannung unter den Wert der Haltespannung absinken sollte. Dieser Fall könnte eintreten, wenn der durch die Parallelschaltung aus der Induktivität der Magnetspule 11 und der Kapazität des Kondensator 18 gebildete Schwingkreis ein Überschwingen des zeitlichen Stromverlaufs durch die Magnetspule hervorruft und nicht ausreichend durch den Innenwiderstand der Magnetspule 11 und den Widerstand 17 bedämpft würde. Zur Vermeidung eines solchen Überschwingens bildet die Kombination aus den Widerständen 16 und 17 mit dem Kondensator 18, dem Innenwiderstand und der Induktivitäten der Magnetspule 11 ein PT1-Glied, also ein Proportional-Zeitverzögerung-Glied mit einer Zeitverzögerung erster Ordnung, bei dem der Übergang vom Anzugstrom zum Haltestrom ohne Überschwingen verläuft. Die Freilaufdiode 48 sorgt nach Öffnen des Schalters 41 dafür, dass der durch Selbstinduktion in der Magnetspule 11 fließende Strom ohne Spannungsüberhöhung auf null fallen kann.

### Bezugszeichenliste

- 11, 12, 13, 14, 15: erste Gruppe Magnetspulen
- 21, 22, 23, 24, 25: zweite Gruppe Magnetspulen
- 31, 32, 33, 34, 35: dritte Gruppe Magnetspulen
- 41, 42, 43, 44, 45: erste Gruppe erste Schalteranordnung
- 51, 52, 53, 54, 55: zweite Gruppe erste Schalteranordnung
- 61, 62, 63, 64, 65: dritte Gruppe erste Schalteranordnung
- 46: erste Gruppe zweite Schalteranordnung
- 56: zweite Gruppe zweite Schalteranordnung
- 66: dritte Gruppe zweite Schalteranordnung
- 47: Diode
- 57: Diode
- 67: Diode
- 70: Spannungsquelle
- 72: Spannungsquelle
- 74: Steuerschaltung
- 16: Widerstand
- 17: Widerstand
- 18: Kondensator
- 48: Freilaufdiode

## Patentansprüche

1. Verfahren zum Betätigen einer Mehrzahl von elektromagnetischen Linearaktoren, in deren Magnetspulen jeweils ein magnetisches Feld erzeugt wird, wobei das zum Anziehen eines Ankers nötige magnetische Feld größer als zum Halten des Ankers ist, indem die Magnetspulen (11, 12, 13, 14, 15; 21, 22, 23, 24, 25; 31, 32, 33, 34, 35) der zu betätigenden elektromagnetischen Linearaktoren über von einer Steuerschaltung (74) zeitgesteuerte Multiplexschalter (41, 42, 43, 44, 45; 46; 51, 52, 53, 54, 55; 56; 61, 62, 63, 64, 65; 66) einmalig für die Dauer des Anziehvorgangs der Anker mit einer einen zum Anziehen der Anker benötigten Strom liefernder Anzugsspannungsquelle (72) verbunden werden und bei angezogenem Anker für die Dauer des Haltens der Anker mit einer zum Halten der Anker benötigten Strom liefernder Haltespannungsquelle (70) verbunden werden, **dadurch gekennzeichnet, dass** bei einer größeren Anzahl von in den Haltezustand zu überführenden und zu haltenden Linearaktoren, als mit der zur Verfügung stehenden Energie gleichzeitig zu betätigen sind, von den insgesamt zu betätigenden Linearaktoren nur kleinere Gruppen gleichzeitig mit der zum Anziehen der Anker benötigten Energie für eine Zeitdauer versorgt werden, bis der Anziehvorgang ausgeführt ist, und anschließend nach dem Anziehen im sich daran anschließenden Haltezustand nur noch mit der zum Halten nötigen, aber im Vergleich zum Anziehen geringeren Energie versorgt werden und dass, sobald der Haltezustand erreicht ist, eine weitere Gruppe gleichzeitig wiederum für die Zeitdauer mit der zum Anziehen benötigten Energie versorgt wird, bis der Anziehvorgang ausgeführt ist, und im sich daran anschließenden Haltezustand ebenfalls mit der zum Halten nötigen im Vergleich zum Anziehen geringeren Energie versorgt wird, und diese Vorgehensweise wiederholt wird, bis alle der insgesamt zu betätigenden Linearaktoren in den angezogenen Zustand gelangt sind.

2. Schaltungsanordnung zur Durchführung des Verfahrens nach Anspruch 1, wobei die Schaltungsanordnung folgendes aufweist:
eine Anzugspannungsquelle (72), eine Haltespannungsquelle (70), eine Mehrzahl von Magnetspulen von denen mehrere zu einer Gruppe von parallel geschalteten Magnetspulen zusammengefasst sind und mehrere Gruppen mit Magnetspulen vorhanden sind, zeitgesteuerte Multiplexschalter angeordnet zum Verbinden der Magnetspulen mit der Anzugspannungsquelle (72) und der Haltespannungsquelle (70), und eine Steuerschaltung (74) eingerichtet zur Steuerung der zeitgesteuerten Multiplexschalter gemäß dem Verfahren nach Anspruch 1, wobei die Multiplexschalter aus einer ersten Anordnung aus Schaltern (41, 42, 43, 44, 45; 51, 52, 53, 54, 55; 61, 62, 63, 64, 65) bestehen, mit denen die Magnetspulen (11, 12, 13, 14, 15; 21, 22, 23, 24, 25; 31, 32, 33, 34, 35) mit der Haltespannungsquelle (70) verbindbar sind und aus einer zweiten Anordnung aus Schaltern (46; 56; 66) bestehen, mit denen die Magnetspulen (11, 12, 13, 14, 15; 21, 22, 23, 24, 25; 31, 32, 33, 34, 35) mit der Anzugspannungsquelle (72) verbindbar sind.

3. Schaltungsanordnung nach Anspruch 2, wobei die Haltespannungsquelle (70) über Dioden (47; 57; 67) mit den Magnetspulen (11, 12, 13, 14, 15; 21, 22, 23, 24, 25; 31, 32, 33, 34, 35) oder mit zu einer Gruppe parallelgeschalteter Magnetspulen verbunden ist, wobei die Polarität der Dioden (47; 57; 67) so gewählt ist, dass die Haltespannungsquelle (70) von einer höheren Spannung der Anzugsspannungsquelle (72) entkoppelt ist

4. Schaltungsanordnung nach Anspruch 2 oder 3, wobei von der ersten Anordnung aus Schaltern (41, 42, 43, 44, 45; 51, 52, 53, 54, 55; 61, 62, 63, 64, 65) jeder Magnetspule (11, 12, 13, 14, 15; 21, 22, 23, 24, 25; 31, 32, 33, 34, 35) ein in Serie zu dieser Magnetspule angeordneter Schalter zugeordnet ist und von der zweiten Anordnung aus Schaltern (46; 56; 66) ein gemeinsamer Schalter einer Gruppe von Magnetspulen (11, 12, 13, 14, 15); (21, 22, 23, 24, 25); (31, 32, 33, 34, 35) zugeordnet ist, wobei die Gruppe Magnetspulen ihrerseits aus parallel zueinander geschalteten Magnetspulen besteht und der gemeinsame Schalter in Serie zu dieser Gruppe von Magnetspulen angeordnet ist.

5. Schaltungsanordnung zur Durchführung des Verfahrens nach einem der Ansprüche 1 bis 4, wobei in Serie zu jeder Magnetspule oder zu einer Gruppe parallelgeschalteter Magnetspulen (11, 12, 13, 14, 15); (21, 22, 23, 24, 25); (31, 32, 33, 34, 35) und zur Haltespannungsquelle (70) ein Widerstand (16) angeordnet ist und dass parallel zu jeder Magnetspule oder zu einer Gruppe parallelgeschalteter Magnetspulen (11, 12, 13, 14, 15); (21, 22, 23, 24, 25); (31, 32, 33, 34, 35) eine Serienschaltung aus einem Widerstand (17) und einem Kondensator (18) angeordnet sind, die derart dimensioniert sind, dass sie zusammen mit der Induktivität und dem Innenwiderstand der Magnetspule oder Gruppe parallelgeschalteter Magnetspulen (11, 12, 13, 14, 15); (21, 22, 23, 24, 25); (31, 32, 33, 34, 35) ein PT1-Glied, also ein Proportional-Zeitverzögerung-Glied mit einer Zeitverzögerung erster Ordnung, für den Übergang vom Anzugsstrom zum Haltestrom der Magnetspule sind.

## Claims

1. Method for actuating a plurality of electromagnetic linear actuators, in the magnet coils of which a magnetic field is generated in each case, wherein the magnetic field necessary to attract an armature is larger than that to hold the armature, by virtue of the magnet coils (11, 12, 13, 14, 15; 21, 22, 23, 24, 25; 31, 32, 33, 34, 35) of the electromagnetic linear actuators to be actuated being connected to an attraction voltage source (72), which delivers a current needed to attract the armatures, via multiplex switches (41, 42, 43, 44, 45; 46; 51, 52, 53, 54, 55; 56; 61, 62, 63, 64, 65; 66) that are time-controlled by a control circuit (74) once for the period of the process for attracting the armatures and being connected to a holding voltage source (70), which delivers current needed to hold the armatures, for the holding period for the armatures when the armature has been attracted, **characterized in that,** if the number of linear actuators to be transferred into and held in the holding state is larger than that to be simultaneously actuated with the available energy, out of the total amount of linear actuators to be actuated, only relatively small groups are simultaneously supplied with the energy needed to attract the armatures for a period of time until the attraction process is complete, and then, after the attracting, in the subsequent holding state, are only supplied with the energy that is necessary for holding purposes but is lower in comparison to that for attracting purposes and **in that**, as soon as the holding state is achieved, a further group is in turn simultaneously supplied with the energy needed for attracting purposes for the period of time until the attraction process is complete, and in the subsequent holding state is likewise supplied with the energy that is necessary for holding purposes but is lower in comparison to that for attracting purposes, and this procedure is repeated until all of the total amount of linear actuators to be actuated have entered into the attracted state.

2. Circuit arrangement for performing the method according to Claim 1, wherein the circuit arrangement includes the following:
an attraction voltage source (72), a holding voltage source (70), a plurality of magnet coils, of which a number are combined to form a group of magnet coils connected in parallel and there are a number of groups with magnet coils, time-controlled multiplex switches arranged to connect the magnet coils to the attraction voltage source (72) and the holding voltage source (70), and a control circuit (74) configured to control the time-controlled multiplex switches in accordance with the method according to Claim 1, wherein the multiplex switches consist of a first arrangement of switches (41, 42, 43, 44, 45; 51, 52, 53, 54, 55; 61, 62, 63, 64, 65) with which the magnet coils (11, 12, 13, 14, 15; 21, 22, 23, 24, 25; 31, 32, 33, 34, 35) can be connected to the holding voltage source (70) and of a second arrangement of switches (46; 56; 66) with which the magnet coils (11, 12, 13, 14, 15; 21, 22, 23, 24, 25; 31, 32, 33, 34, 35) can be connected to the attraction voltage source (72).

3. Circuit arrangement according to Claim 2, wherein the holding voltage source (70) is connected via diodes (47; 57; 67) to the magnet coils (11, 12, 13, 14, 15; 21, 22, 23, 24, 25; 31, 32, 33, 34, 35) or to magnet coils that are connected in parallel to form a group, wherein the polarity of the diodes (47; 57; 67) is chosen such that the holding voltage source (70) is decoupled from a relatively high voltage of the attraction voltage source (72) .

4. Circuit arrangement according to Claim 2 or 3, wherein, from the first arrangement of switches (41, 42, 43, 44, 45; 51, 52, 53, 54, 55; 61, 62, 63, 64, 65), each magnet coil (11, 12, 13, 14, 15; 21, 22, 23, 24, 25; 31, 32, 33, 34, 35) is assigned a switch arranged in series with this magnet coil and, from the second arrangement of switches (46; 56; 66), a group of magnet coils (11, 12, 13, 14, 15); (21, 22, 23, 24, 25); (31, 32, 33, 34, 35) is assigned a common switch, wherein the group of magnet coils for its part consists of magnet coils connected in parallel with one another and the common switch is arranged in series with this group of magnet coils.

5. Circuit arrangement for performing the method according to one of Claims 1 to 4, wherein a resistor (16) is arranged in series with each magnet coil or with a group of magnet coils (11, 12, 13, 14, 15); (21, 22, 23, 24, 25); (31, 32, 33, 34, 35) connected in parallel and with the holding voltage source (70), and a series circuit comprising a resistor (17) and a capacitor (18) is arranged in parallel with each magnet coil or with a group of magnet coils (11, 12, 13, 14, 15); (21, 22, 23, 24, 25); (31, 32, 33, 34, 35) connected in parallel, these being dimensioned in such a way that, together with the inductance and the internal resistance of the magnet coil or group of magnet coils (11, 12, 13, 14, 15); (21, 22, 23, 24, 25); (31, 32, 33, 34, 35) connected in parallel, they are a PT1 element, i.e. a proportional time delay element with a first-order time delay, for the transition from the attraction current to the holding current of the magnet coil.

## Revendications

1. Procédé pour actionner une pluralité d'actionneurs linéaires électromagnétiques, dans les bobines magnétiques desquels est respectivement généré un champ magnétique, le champ magnétique nécessaire pour attirer un induit étant supérieur à celui pour maintenir l'induit, dans lequel les bobines magnétiques (11, 12, 13, 14, 15 ; 21, 22, 23, 24, 25 ; 31, 32, 33, 34, 35) des actionneurs linéaires électromagnétiques à actionner sont reliées, par le biais d'un commutateur de multiplexage (41, 42, 43, 44, 45 ; 46 ; 51, 52, 53, 54, 55 ; 56 ; 61, 62, 63, 64, 65 ; 66) commandé dans le temps par un circuit de commande (74), uniquement pendant la durée de l'opération d'attraction de l'induit, à une source de tension d'attraction (72) qui délivre un courant nécessaire pour attirer l'induit et, lorsque l'induit est attiré, sont reliées pendant la durée du maintien de l'induit à une source de tension de maintien (70) qui délivre un courant nécessaire pour maintenir l'induit, **caractérisé en ce qu'**en présence d'un nombre d'actionneurs linéaires à amener et à maintenir dans l'état de maintien qui est supérieur à ceux qui peuvent être actionnés simultanément avec l'énergie disponible, seuls des petits groupes de la totalité des actionneurs linéaires à actionner sont alimentés simultanément avec l'énergie nécessaire à l'attraction des induits jusqu'à ce que l'opération d'attraction ait été réalisée, et sont ensuite, après l'attraction, alimentés dans l'état de maintien qui suit seulement encore avec l'énergie plus faible, nécessaire pour le maintien, mais plus faible en comparaison de celle de l'attraction, et **en ce que** dès que l'état de maintien est atteint, un groupe supplémentaire est à son tour alimenté simultanément avec l'énergie nécessaire à l'attraction pendant la durée requise jusqu'à ce que l'opération d'attraction ait été réalisée et, dans l'état de maintien qui suit, est également alimenté avec l'énergie plus faible nécessaire pour le maintien et plus faible en comparaison de celle de l'attraction, et ce mode opératoire se répète jusqu'à ce que la totalité de tous les actionneurs linéaires à actionner soient passés dans l'état attiré.

2. Arrangement de circuit destiné à mettre en œuvre un procédé selon la revendication 1, l'arrangement de circuit comprenant les éléments suivants :
une source de tension d'attraction (72), une source de tension de maintien (70), une pluralité de bobines magnétiques parmi lesquelles plusieurs sont rassemblées en un groupe de bobines magnétiques branchées en parallèle et plusieurs groupes de bobines magnétiques sont présents,
des commutateurs de multiplexage commandés dans le temps, disposés pour relier les bobines magnétiques à la source de tension d'attraction (72) et à la source de tension de maintien (70), et un circuit de commande (74) conçu pour commander les commutateurs de multiplexage commandés dans le temps conformément au procédé selon la revendication 1, les commutateurs de multiplexage se composant d'un premier arrangement de commutateurs (41, 42, 43, 44, 45 ; 51, 52, 53, 54, 55 ; 61, 62, 63, 64, 65), avec lesquels les bobines magnétiques (11, 12, 13, 14, 15 ; 21, 22, 23, 24, 25 ; 31, 32, 33, 34, 35) peuvent être reliées à la source de tension de maintien (70), et se composant d'un deuxième arrangement de commutateurs (46 ; 56 ; 66), avec lesquels les bobines magnétiques (11, 12, 13, 14, 15 ; 21, 22, 23, 24, 25 ; 31, 32, 33, 34, 35) peuvent être reliées à la source de tension d'attraction (72).

3. Arrangement de circuit selon la revendication 2, la source de tension de maintien (70) étant reliée par le biais de diodes (47 ; 57 ; 67) aux bobines magnétiques (11, 12, 13, 14, 15 ; 21, 22, 23, 24, 25 ; 31, 32, 33, 34, 35) ou à des bobines magnétiques branchées en parallèle pour former un groupe, la polarité des diodes (47 ; 57 ; 67) étant choisie de telle sorte que la source de tension de maintien (70) est découplée d'une tension plus élevée de la source de tension d'attraction (72).

4. Arrangement de circuit selon la revendication 2 ou 3, un commutateur du premier arrangement de commutateurs (41, 42, 43, 44, 45 ; 51, 52, 53, 54, 55 ; 61, 62, 63, 64, 65) étant associé à chaque bobine magnétique (11, 12, 13, 14, 15 ; 21, 22, 23, 24, 25 ; 31, 32, 33, 34, 35) en étant disposé en série avec cette bobine magnétique et un commutateur commun du deuxième arrangement de commutateurs (46 ; 56 ; 66) étant associé à un groupe de bobines magnétiques (11, 12, 13, 14, 15) ; (21, 22, 23, 24, 25) ; (31, 32, 33, 34, 35), le groupe de bobines magnétiques se composant de son côté de bobines magnétiques branchées en parallèle les unes aux autres et le commutateur commun étant disposé en série avec ce groupe de bobines magnétiques.

5. Arrangement de circuit destiné à mettre en œuvre le procédé selon l'une des revendications 1 à 4, une résistance (16) étant disposée en série avec chaque bobine magnétique ou avec un groupe de bobines magnétiques (11, 12, 13, 14, 15) ; (21, 22, 23, 24, 25) ; (31, 32, 33, 34, 35) branchées en parallèle et avec la source de tension de maintien (70), et un circuit série composé d'une résistance (17) et d'un condensateur (18) étant disposé en parallèle avec chaque bobine magnétique ou avec un groupe de bobines magnétiques (11, 12, 13, 14, 15) ; (21, 22, 23, 24, 25) ; (31, 32, 33, 34, 35) branchées en parallèle, lesquels sont dimensionnés de telle sorte que conjointement avec l'inductance et la résistance interne de la bobine magnétique ou du groupe de bobines magnétiques (11, 12, 13, 14, 15) ; (21, 22, 23, 24, 25) ; (31, 32, 33, 34, 35) branchées en parallèle, ils sont un élément PT1, c'est-à-dire un élément de retard proportionnel ayant un retard du premier ordre pour la transition du courant d'attraction au courant de maintien de la bobine magnétique.
